# EUROPÄISCHE PATENTSCHRIFT

(11) **EP 1 497 125 B1**
(45) Veröffentlichungstag und Bekanntmachung des Hinweises auf die Patenterteilung: **14.02.2007**
(21) Anmeldenummer: 03727213.5
(22) Anmeldetag: 24.04.2003
(51) Int. Cl.: B41F 27/12

(54) **VORRICHTUNG BESTEHEND AUS EINEM ZYLINDER EINER ROTATIONSDRUCKMASCHINE**
DEVICE CONSISTING OF A CYLINDER OF A ROTARY PRINTING MACHINE
DISPOSITIV CONSTITUE PAR UN CYLINDRE D'UNE MACHINE D'IMPRESSION ROTATIVE

(30) Priorität: 25.04.2002 DE 10218475
(43) Veröffentlichungstag der Anmeldung: 19.01.2005
(73) Patentinhaber: Koenig & Bauer Aktiengesellschaft, 97080 Würzburg (DE)
(72) Erfinder: SCHÄFER, Karl, Robert, 97222 Rimpar (DE)
(86) Internationale Anmeldenummer: PCT/DE2003/001329
(87) Internationale Veröffentlichungsnummer: WO 2003/091023

(56) Entgegenhaltungen:
- EP-A- 0 246 977
- US-A- 4 214 530

## Beschreibung

Die Erfindung betrifft eine Vorrichtung bestehend aus einem Zylinder einer Rotationsdruckmaschine und einem Aufzug gemäß dem Oberbegriff des Anspruches 1.

In der DE 199 24 785 A1 wird eine Vorrichtung zum Spannen und/oder Klemmen von biegsamen Platten mit abgekanteten Einhängeschenkein beschrieben, wobei ein Einhängeschenkel in einer Zylindergrube von einer schwenkbar gelagerten, mit drei Armen versehenen Profilleiste an einer Grubenwand andrückbar angeordnet ist, wohingegen ein anderer Einhängeschenkel mit einer Klemmrolle an einer anderen Stelle der Grubenwand andrückbar angeordnet ist.

Durch die DE 196 19 941 A1 ist eine Vorrichtung zur Befestigung von Druckformen auf dem Umfang eines Druckformrylinders bekannt, wobei der Druckformzylinder einen an seiner Mantelfläche geöffneten Kanal aufweist, wobei eine in den Kanal eingeführte Druckformkante an einem an einer Seitenwand des Kanals ausgebildeten Vorsprung während des Spannvorgangs mittels eines Spannelements in tangentialer Richtung auf dem Druckformzylinder gespannt wird. Der Vorsprung dient als Schwenkpunkt, um welchen sich die Druckformhinterkante bewegt, sodass sich die Umfangsfläche der Druckform in Richtung der Mitte des Kanals bewegt. Der Vorsprung ist vorzugsweise gehärtet oder als eine Leiste aus einem verschleißfesten Material ausgebildet. Eine derartige Ausgestaltung der Seitenwand des Kanals ist fertigungstechnisch aufwendig und teuer.

Durch die US 4,214,530 A ist ein Aufzug zur Verwendung auf einem Zylinder einer Rotationsdruckmaschine bekannt, wobei der Aufzug ein in Produktionsrichtung des Zylinders nachlaufendes Ende mit einem abgekanteten Schenkel aufweist, wobei der Schenkel eine Biegekante mit einem von der Biegekante ausgehenden, zum Rand des Schenkels gerichteten ersten. Randbereich und einem zwischen der Biegekante des Schenkels und der Abkantung am Ende des Schenkels angeordneten zweiten Randbereich aufweist, wobei die beiden Randbereiche auf der mit einer Arbeitsfläche des Aufzugs verbundenen Seite des Schenkels miteinander einen von der Biegekante ausgehenden stumpfen Winkel ausbilden, wobei der Schenkel bei einem Auflegen des Aufzugs auf einer Mantelfläche des Zylinders in eine Öffnung an der Mantelfläche des Zylinders einführbar ist. Die gestreckte Länge des Aufzugs ist kürzer ausgebildet als das Bogenstück, auf dem der Aufzug an der Mantelfläche des Zylinders aufliegt. Beim Auflegen des Aufzugs auf der Mantelfläche des Zylinders wird der abgewinkelte Schenkel um eine an der Mantelfläche des Zylinders ausgebildete Kante der Öffnung gezogen, sodass der abgewinkelte Schenkel in die Öffnung einschnappt und sich zumindest mit seinem zweiten Randbereich an dieser Kante sowie an einer sich von dieser Kante in die Öffnung.erstreckenden Wandung formschlüssig anlegt, wobei die Wandung der Öffnung mit der Mantelfläche des Zylinders einen von der Kante ausgehenden spitzen Winkel bildet. Außer der Schnappbefestigung ist kein weiteres Haltemittel zum Halten des Aufzugs auf der Mantelfläche des Zylinders vorgesehen, sodass ein Nachspannen des Aufzugs auf der Mantelfläche des Zylinders nicht möglich ist. Für eine sichere Befestigung des Aufzugs auf der Mantelfläche des Zylinders können Fertigungstoleranzen in der Länge des Aufzugs oder Materialermüdungserscheinungen nicht ausgeglichen werden.

Durch die EP 0 246 977 A1 ist eine Druckform für eine Rotationsdruckmaschine bekannt, wobei an gegenüberliegenden Enden der Druckform jeweils ein abgewinkelter Schenkel ausgebildet ist, wobei beide Schenkel zur Montage der Druckform auf einem Zylinder in eine Nut des Zylinders eingeführt werden, wobei die Nut in Bezug auf die radiale Richtung des Zylinders geneigt ist und je ein Schenkel formschlüssig an eine der die Nut begrenzenden Wandungen angelegt wird. Beide die Nut begrenzenden Wandungen bilden mit der Mantelfläche des Zylinders einen größeren Winkel aus als der jeweils anliegende abgewinkelte Schenkel der Druckform, sodass die Schenkel der auf den Zylinder aufgespannten Druckform eine Flächenpressung auf die Nut begrenzenden Wandungen ausüben. Einer der Schenkel kann eine in die Nut gerichtete zweite Abkantung aufweisen, mit der sich dieser Schenkel an dem anderen in die Nut eingeführten Schenkel abstützt. Auch hier ist ein weiteres Haltemittel zum Halten des Aufzugs auf der Mantelfläche des Zylinders nicht vorgesehen.

Der Erfindung liegt die Aufgabe zugrunde, eine Vorrichtung bestehend aus einem Zylinder einer Rotationsdruckmaschine und einem Aufzug zu schaffen.

Die Aufgabe wird erfindungsgemäß durch die Merkmale des Anspruches 1 gelöst.

Die mit der Erfindung erzielbaren Vorteile bestehen insbesondere darin, dass die sich zum Kanal erstreckende Wandung der Öffnung unverändert in gewohnter Weise kostengünstig ohne zusätzliche Bearbeitungsschritte gefertigt werden kann und dennoch erreicht wird, dass der Aufzug bei seinem Auflegen auf einer Mantelfläche des Zylinders gespannt wird, womit sichergestellt ist, dass er vollflächig auf der Mantelfläche aufliegt und Fertigungstoleranzen in der Länge des Aufzugs auf einfache Weise ausgeglichen werden.

Gleichzeitig ist für eine wirkungsvolle Klemmbefestigung eines in die Öffnung des Kanals eingeführten Schenkels eines auf der Mantelfläche des Zylinders aufliegenden Aufzugs eine in ihrem Aufbau einfache und kostengünstig herstellbare, aus einem Haltemittel und einem Federelement bestehende Klemmvorrichtung verwendbar. Für die Befestigung des Aufzugs ist weder eine mit drei leistenförmigen Armen versehene und damit kompliziert gestaltete Profilleiste erforderlich noch eine Klemmrolle, die zwischen der Profilleiste und einer als ihr Widerlager dienenden Stützleiste geführt und gegen einen an der Grubenwand anliegenden Einhängeschenkel zum Zwecke einer indirekten Klemmung angedrückt werden muss.

Ein Ausführungsbeispiel der Erfindung ist in den Zeichnungen dargestellt und wird im Folgenden näher beschrieben.

Es zeigen
- Fig. 1: eine Vorrichtung zum Befestigen einer plattenförmigen Druckform auf einem Zylinder;
- Fig. 2: eine Ausschnittsvergrößerung des nachlaufenden Endes der mit der Vorrichtung nach Fig. 1 befestigten Druckform.

Nach einer in der Fig. 1 dargestellten Ausführungsvariante ist auf einer Mantelfläche 02 eines Zylinders 01 a ein Aufzug 03a, z. B. eine plattenförmige Druckform 03a, dadurch befestigt, dass an den Enden 11; 12 des Aufzugs 03a abgekantete Schenkel 04; 05 in einen im Zylinder 01a angeordneten Kanal 06a, der eine zur Mantelfläche 02 des Zylinders 01a gerichtete Öffnung 07 aufweist, eingeführt und dort im Wesentlichen an den mantelflächennahen Wandungen 08; 09 der Öffnung 07 angelegt sind. Zum Teil können die Schenkel 04; 05 auch an der dem Bereich der Öffnung 07 nachfolgenden und tiefer im Inneren des Zylinders 01a liegenden Wandung 10 des Kanals 06a anliegen, denn die Grenze zwischen den Wandungen 08; 09 der Öffnung 07 und der Wandung 10 des Kanals 06a verläuft fließend. Mit diesem Hinweis soll demnach nur angedeutet sein, dass die Einführtiefe der Schenkel 04; 05 nicht exakt festgelegt ist, sondern einen größeren Toleranzbereich umfasst. Der Kanal 06a kann ohne einen die Erfindung hindernden Einfluss verschiedene Querschnittsgeometrien aufweisen, jedoch ist-wie in den Figuren dargestellt - ein kreisrunder Querschnitt fertigungstechnisch günstig.

Ohne die Erfindung auf die nachfolgende vereinfachte Darstellung zu beschränken, erfolgt die Beschreibung der Erfindung hier der Einfachheit halber derart, als ob auf dem Zylinder nur ein einziger, den Zylinder umschlingender Aufzug zu befestigen sei. Denn für den Fachmann ist ohne weiteres verständlich, dass auf dem Zylinder sowohl in dessen axialer Richtung als auch in dessen Umfangsrichtung mehrere Aufzüge nach der hier beschriebenen Erfindung zu befestigen sein können, wobei dann aber im Fall von mehreren Aufzügen in der Umfangsrichtung auch mehrere Kanäle vorgesehen sind.

In Produktionsrichtung P des Zylinders 01 a gesehen weist der auf dem Zylinder 01a zu befestigende Aufzug 03a ein vorlaufendes Ende 11 und ein nachlaufendes Ende 12 mit jeweils einem an diesen Enden 11; 12 abgekanteten Schenkel 04; 05 auf. Ebenso besitzt die Öffnung 07 des Kanals 06a eine in Produktionsrichtung P des Zylinders 01a gesehene vordere Kante 13, von der sich eine Wandung 08 zum Kanal 06a hin erstreckt, wobei diese Wandung 08 auch als eine erste Wandung 08 bezeichnet wird, sowie eine hintere Kante 14, von der sich eine Wandung 09 ebenfalls zum Kanal 06a hin erstreckt, wobei diese Wandung 09 die zweite Wandung 09 genannt wird. Die Öffnung 07 ist an der Mantelfläche 02 des Zylinders 01a lang und schmal und damit schlitzförmig ausgebildet, wobei die Schlitzweite S im Vergleich zur Tiefe t des Kanals 06a, die z. B. 30 mm betragen kann, gering und derart bemessen ist, dass ein Schenkel 04 eines vorlaufenden Endes 11 eines Aufzugs 03a und ein Schenkel 05 eines nachlaufenden Endes 12 desselben oder - bei mehreren in Umfangsrichtung des Zylinders 01a befestigten Aufzügen - eines gleichartigen Aufzugs 03a in der Öffnung 07 hintereinander anordenbar sind. Vorteilhaft sind Schlitzweiten S von weniger als 5 mm, vorzugsweise im Bereich von 1 mm bis 3 mm.

Zwischen der sich von der vorderen Kante 13 zum Kanal 06a hin erstreckenden Wandung 08 und einer gedachten, auf der Mantelfläche 02 des Zylinders 01 a auf der Öffnung 07 aufliegenden Tangente T ist ein spitzer Winkel α ausgebildet, der zwischen 40° und 50°, vorzugsweise 45° beträgt. Somit verjüngt sich die Öffnung 07 zur Mantelfläche 02 des Zylinders 01a hin und sie vergrößert sich zum Kanal 06a hin. Der Schenkel 04 des vorlaufenden Endes 11 des Aufzugs 03a ist an der vorderen Kante 13 der Öffnung 07 einhängbar, sodass dieser Schenkel 04 an der sich von der vorderen Kante 13 zum Kanal 06a erstreckenden Wandung 08 vorzugsweise formschlüssig anliegt. In dem in der Fig. 1 gezeigten Beispiel fällt die Wandung 09 an der hinteren Kante 14 der Öffnung 07 in etwa senkrecht zum Kanal 06a hin ab. Die Wandung 09 kann jedoch auch leicht geneigt sein, sodass sich die Öffnung 07 zum Kanal 06a hin weitet. Ein Winkel β, der sich als Öffnungswinkel zwischen der sich von der hinteren Kante 14 zum Kanal 06a erstreckenden Wandung 09 und der bereits erwähnten, auf der Mantelfläche 02 des Zylinders 01a auf der Öffnung 07 aufliegenden Tangente T ergibt, liegt z. B. im Bereich zwischen 80° und 95° und beträgt vorzugsweise 90°.

Der Kanal 06a erstreckt sich im Regelfall achsparallel zum Zylinder 01a. In etwa diametral gegenüber der schlitzförmigen Öffnung 07 befindet sich vorzugsweise in der Wandung 10 des Kanals 06a eine Aussparung, beispielsweise eine Nut 15, in die bzw. in der ein plattenförmiges, formstabiles Haltemittel 16 - vorzugsweise lose - eingestellt und schwenkbar gelagert ist. Die Nut 15 ist demnach Lagerpunkt 24 und Abstützpunkt 24 des als ein Hebel ausgestalteten Haltemittels 16. Um das Haltemittel 16 in der Nut 15 verschwenken zu können, ist die Breite B der Nut 15 größer ausgebildet als die Dicke D des Haltemittels 16.

Das Haltemittel 16 ist derart ausgebildet, dass es ein erstes oberes, an einer der beiden Wandungen 08 oder 09 der Öffnung 07 anlegbares Ende 18 und ein der Öffnung 07 gegenüberliegendes zweites unteres Ende 19 aufweist. An dem Haltemittel 16 ist ein Federelement 17, z. B. eine als eine Blattfeder 17 ausgebildete Druckfeder 17 angebracht, die sich derart an der von der vorderen Kante 13 der Öffnung 07 erstreckenden Wandung 08 bzw. an der Wandung 10 des Kanals 06a abstützt, dass dadurch sowohl das schwenkbar gelagerte zweite untere Ende 19 des Haltemittels 16 an seinem Lagerpunkt 24, d. h. in der Nut 15, fixiert ist als auch gleichzeitig das erste obere Ende 18 des Haltemittels 16 an die sich zur hinteren Kante 14 der Öffnung 07 erstreckenden Wandung 09 gepresst wird, wodurch sich am ersten oberen Ende 18 des Haltemittels 16 ein Klemmpunkt 25 ergibt. Das Haltemittel 16 und das Federelement 17 bilden somit in ihrem Zusammenwirken eine im Kanal 06a wirksame Klemmvorrichtung. Das Federelement 17 ist vorzugsweise vorgespannt und stabilisiert damit das Haltemittel 16 in seiner Lage im Kanal 06a und sichert das Haltemittel 16 gegen ein unbeabsichtigtes Herausfallen aus der Öffnung 07. Die Fixierung wird hier auf einfache Weise dadurch erreicht, dass sich das Federelement 17 an der von der vorderen Kante 13 der Öffnung 07 erstreckenden Wandung 08 bzw. an der Wandung 10 des Kanals 06a derart abstützt, dass im Abstützpunkt 23 des Federelements 17 gleichzeitig Kräfte F1; F2 in zwei in der Querschnittsebene des Kanals 06a lotrecht aufeinander stehenden Richtungen aufgenommen werden. Diese Kräfteaufnahme wird z. B. dadurch möglich, dass sich der Abstützpunkt 23 vorteilhafterweise dort befindet, wo die sich von der vorderen Kante 13 zum Kanal 06a hin erstreckende Wandung 08 aufgrund des spitzen Winkels α der Öffnung 07 eine dem Lagerpunkt 24 des Haltemittels 16 zugewandte Schräge bildet. In jedem Fall ist der Abstützpunkt 23 des Federelements 17 derart gewählt und ausgebildet, dass das darin abgestützte Federelement 17 zumindest eine betragsmäßig ausreichend große Komponente einer seiner Abstützung entgegengerichteten Kraft auf den Lagerpunkt 24 des Haltemittels 16 ausübt, um das Haltemittel 16 z. B. in der Nut 15 zu fixieren.

In der Praxis befindet sich der Abstützpunkt 23 damit vorzugsweise an der sich von der vorderen Kante 13 zum Kanal 06a hin erstreckenden Wandung 08 unmittelbar nach dem zum Kanal 06a gerichteten Ende des an der vorderen Kante 13 eingehängten Schenkels 04 des vorlaufenden Endes 11 des Aufzugs 03a. Ein Abstand a zwischen dem Ende des Schenkels 04 und dem Abstützpunkt 23 beträgt vorzugsweise weniger als 5 mm, insbesondere weniger als 3 mm. In Axialrichtung des Kanals 06a können durchaus mehrere Haltemittel 16 mit zugehörigen Federelementen 17 angeordnet sein, jedoch ist in jeder Querschnittebene des Kanals 06a vorzugsweise nur ein einziges Haltemittel 16 angeordnet.

Dem von dem Federelement 17 über das Haltemittel 16 auf die Wandung 09, die sich von der hinteren Kante 14 der Öffnung 07 erstreckt, ausgeübten Anpressdruck wirkt vorzugsweise ein Stellmittel 20 entgegen, um bei einer Betätigung des Stellmittels 20 die mit dem Haltemittel 16 an der Wandung 09 bewirkte Klemmung bei Bedarf zu lösen. Bei dem Stellmittel 20 handelt es sich vorzugsweise um einen in Axialrichtung des Kanals 06a verlaufenden Schlauch 20, der mit einem Druckmittel, z. B. Druckluft beaufschlagbar ist und von einem Widerlager 21 eingefasst sein kann. Das Widerlager 21 dieses Stellmittels 20 ist in diesem Fall eine Einhausung, die sich an der Wandung 10 des Kanals 06a abstützt und durch ihre Formgebung die zum Lösen der Klemmung erforderliche Volumenerweiterung des Schlauchs 20 reduziert und damit zu einer kürzeren Reaktionszeit des Stellmittels 20 beiträgt. Bei einer anderen Realisierung des Stellmittels 20 mag ein Widerlager 21 in der hier beschriebenen Form entbehrlich sein.

Die in der Fig. 1 und der zugehörigen Ausschnittsvergrößerung (Fig. 2) dargestellte Ausführungsform zeigt überdies eine besonders vorteilhafte Weiterbildung, bei der der Schenkel 05 des nachlaufenden Endes 12 als eine Wippe ausgestaltet ist, wobei sich diese Wippe nach Einführung des Schenkels 05 in die Öffnung 07 des Kanals 06a mit ihrem Lagerpunkt 22 an der Wandung 09 der Öffnung 07 abstützt. Je nachdem, mit welcher Geometrie die Kante 14 der Öffnung 07, an die ein als Wippe ausgebildeter Schenkel 05 des nachlaufenden Endes 12 des Aufzugs 03a angelegt wird, ausgebildet ist, kann es auch sein, dass sich der Lagerpunkt 22 der Wippe bereits auf der Wandung 10 des Kanals 06a befindet. Der Aufzug 03a weist somit an seinem nachlaufenden Ende 12 einen abgekanteten Schenkel 05 auf, der derart geformt ist, dass dieser Schenkel 05 nochmals eine zusätzliche Biegekante 28 aufweist, wobei von der Biegekante 28 ein zum Rand des Schenkels 05 gerichteter erster Hebelarm 26 und ein zwischen der Biegekante 28 des Schenkels 05 und der Abkantung am Ende 12 des Schenkels 05 angeordneter zweiter Hebelarm 27 ausgeht, wobei die beiden Hebelarme 26; 27 auf der mit einer Arbeitsfläche 29 des Aufzugs 03a verbundenen Seite des Schenkels 05 miteinander einen von der Biegekante 28 ausgehenden stumpfen Winkel ϕ ausbilden, wobei der Winkel ϕ vorzugsweise zwischen 135° und 165° beträgt. Die Arbeitsfläche 29 des Aufzugs 03a ist in dem Betriebszustand, in dem der Aufzug 03a auf dem Zylinder 01a montiert ist, radial nach außen gerichtet und trägt z. B. in dem Fall, dass der Aufzug 03a als eine Druckform ausgebildet ist, ein Druckbild. Der von der Biegekante 28 ausgehende erste Hebelarm 26 bildet mit der Wandung 09 einen spitzen Winkel δ aus und der von der Biegekante 28 ausgehende zweite Hebelarm 27 mit der Wandung 09 einen spitzen Winkel ε. Beide Winkel δ; ε betragen jeweils vorzugsweise zwischen 15° und 25°. Der Bereich der Biegekante 28 ist an der Wandung 09 der Öffnung 07 im Lagerpunkt 22 kippbar, wobei zumindest der Hebelarm 26 unter dem spitzen Winkel δ von der Wandung 09 absteht. Der zweite Hebelarm 27 bildet mit der auf der Öffnung 07 aufliegenden Tangente T ebenfalls vorzugsweise einen spitzen Winkel η aus.

Wenn nun am Rand des Schenkels 05 im Klemmpunkt 25 eine vorzugsweise zur Wandung 09 gerichtete Kraft F3 ausgeübt wird, z. B. durch das Haltemittel 16, wird eine der Wirkrichtung der Kraft F3, die die Klemmung des Schenkels 05 am nachlaufenden Ende 12 ausführt, entgegengerichtete Kraft F4 erzeugt, die das nachlaufende Ende 12 des auf der Mantelfläche 02 des Zylinders 01a aufliegenden Aufzugs 03a in Richtung der vorderen Kante 13 der Öffnung 07 zieht. Die Lage der Biegekante 28 am Schenkel 05 kann derart gewählt sein, dass eine Länge c des zweiten Hebelarms 27 in etwa doppelt so lang ist wie eine Länge b des ersten Hebelarms 26. Diese Lösung hat insbesondere den Vorteil, dass Fertigungstoleranzen in der Länge des Aufzugs 03a auf einfache Weise ausgeglichen werden können und ein Nachspannen des Aufzugs 03a möglich ist. Die Aufzüge 03a müssen für ihre leichtere Montierbarkeit auf dem Zylinder 01a eine geringfügig größere Länge von zumeist wenigen Zehntel Millimetern als die absolute Umfangslänge des Zylinders 01a an seiner Mantelfläche 02 aufweisen, jedoch neigen andererseits Aufzüge 03a mit einer zu großen Länge dazu, sich auf der Mantelfläche 02 des Zylinders 01a zu verschieben, weil sie nicht mehr ausreichend glatt und stramm auf der Mantelfläche 02 des Zylinders 01a aufliegen. Wenn sich ein Aufzug 03a, insbesondere eine Druckform, beim Überrollen in Umfangsrichtung des Zylinders 01a bewegt, weil er bzw. sie auf der Mantelfläche 02 hohl liegt, führt dies in einem Druckwerk zum Tonen und damit zu Qualitätsproblemen im Druckprozess. Im Übrigen kann sich ein Aufzug 03a auch während seines Gebrauchs durch eine Materialdehnung verlängern. Für einen nicht vollflächig auf der Mantelfläche 02 des Zylinders 01a aufliegenden Aufzug 03a besteht durch die auf ihn ausgeübte Walkarbeit während des Produktionsprozesses des Zylinders 01a die Gefahr eines Bruches, insbesondere z. B. an dem nachlaufenden Ende 12 des Aufzugs 03a. Gemäß der hier vorgeschlagenen Lösung klemmt das Haltemittel 16 den Aufzug 03a nicht nur in der zuvor beschriebenen Weise, sondern der Aufzug 03a wird mit dem als Wippe ausgebildeten Schenkel 05 zusätzlich noch gespannt. Bei einer entsprechenden Vorspannung des Federelementes 17 bilden die Wippe des Schenkels 05 und das Federelement 17 in ihrem Zusammenwirken und in Verbindung mit dem Haltemittel 16 für den Aufzug 03a ein nachspannendes System, das Längenänderungen des Aufzugs 03a selbsttätig ausgleicht.

Die Fig. 2 zeigt nochmals in einer Ausschnittsvergrößerung die Befestigung des nachlaufenden Endes 12 des Aufzugs 03a auf der Mantelfläche 02 des Zylinders 01a mit der in der Fig. 1 beschriebenen Vorrichtung. Der Schenkel 05 ist derart geformt, dass der in die Öffnung 07 eingeführte Schenkel 05 ausgehend von seinem Lagerpunkt 22 an der sich zum Kanal 06a erstreckenden Wandung 09 zumindest auf seiner dem Klemmpunkt 25 zugewandten und damit in das Innere des Kanals 06a gerichteten Seite eine unter einem spitzen Winkel δ von der Wandung 09 abstehende Abkantung aufweist. Der Schenkel 05 bildet demnach ausgehend vom Lagerpunkt 22 einen ersten Hebelarm 26 mit der Länge b, an den in einem der Länge b entsprechenden Abstand vom Lagerpunkt 22 im Klemmpunkt 25 das obere Ende 18 des Haltemittels 16 eine vorzugsweise zur Wandung 09 gerichtete Kraft F3 ausübt. Die Länge b des ersten Hebelarms 26 kann z. B. 2 mm bis 4 mm betragen. Der Winkel δ beträgt z. B. 20°. Die im Klemmpunkt 25 ausgeübte Kraft F3 ist eine Gegenkraft zu der im Abstützpunkt 23 vom Federelement 17 ausgeübten Kraft F2. Vorzugsweise bildet der in die Öffnung 07 eingeführte Schenkel 05 ausgehend von seinem Lagerpunkt 22 an der sich zum Kanal 06a erstreckenden Wandung 09 auch auf der der Öffnung 07 zugewandten Seite eine unter einem spitzen Winkel ε von der Wandung 09 abstehende Abkantung, wobei der Winkel ε vorzugsweise 15° beträgt. Damit bildet der Schenkel 05 ausgehend von seinem Lagerpunkt 22 einen zweiten Hebelarm 27, der sich vom Lagerpunkt 22 bis zur Abkantung des Schenkels 05 an der hinteren Kante 14 der Öffnung 07 und damit über eine Länge c erstreckt, wobei die Länge c z. B. 5 mm bis 8 mm betragen kann. Beide Hebelarme 26; 27 bilden den von der Biegekante 28 ausgehenden stumpfen Öffnungswinkel ϕ Um mit den Hebelarmen 26; 27 in tangentialer Richtung zur Mantelfläche 02 einen möglichst großen Stellweg d für den Aufzug 03a zu erreichen, ist die Länge c des Hebelarms 27 länger als die Länge b des Hebelarms 26, vorzugsweise etwa doppelt so lang wie die Länge b des Hebelarms 26. Bei der Auslegung der Längen b; c der Hebelarme 26; 27 ist dafür Sorge zu tragen, dass aufgrund der am Klemmpunkt 25 ausgeübten Kraft F3 eine ausreichend große Zugkraft F4 am hinteren Ende 12 des Aufzugs 03a in tangentialer Richtung zur Mantelfläche 02 angreift, um den Aufzug 03a zu spannen. Die Wandung 09 fällt von einer auf der Öffnung 07 aufliegenden Tangente T vorzugsweise in etwa lotrecht zum Kanal 06a hin ab, insbesondere unter einem Winkel β zwischen 80° und 95°. Zumindest der Schenkel 05 ist aus einem ausreichend biegefesten Material gefertigt, sodass der Schenkel 05 mit den an ihm ausgebildeten Hebelarmen 26; 27 trotz der angreifenden Kräfte F3; F4 im Wesentlichen formstabil bleibt. Es versteht sich, dass der Stellweg d für das Nachspannen des Aufzugs 03a kleiner ist als die Schlitzweite S der Öffnung 07, ebenso wie der lotrechte Abstand e des ersten Hebelarms 26 von der Wandung 09 kleiner ist als die Schlitzweite S der Öffnung 07, um das Einführen des Schenkels 05 in die Öffnung 07 sowie sein Entfernen daraus nicht zu behindern.

### Bezugszeichenliste

- 01a: Zylinder, Formzylinder
- 02: Mantelfläche des Zylinders
- 03a: Aufzug, Druckform
- 04: Schenkel am vorlaufenden Ende des Aufzugs 03a
- 05: Schenkel am nachlaufenden Ende des Aufzugs 03a
- 06a: Kanal
- 07: Öffnung des Kanals 06a, 06b
- 08: sich von der vorderen Kante der Öffnung 07 in den Kanal 06a erstreckende Wandung, erste Wandung
- 09: sich von der hinteren Kante der Öffnung 07 in den Kanal 06a erstreckende Wandung, zweite Wandung
- 10: Wandung des Kanals 06a
- 11: vorlaufendes Ende des Aufzugs 03a
- 12: nachlaufendes Ende des Aufzugs 03a
- 13: vordere Kante der Öffnung 07
- 14: hintere Kante der Öffnung 07
- 15: Nut in der Wandung 10 des Kanals 06a
- 16: Haltemittel
- 17: Federelement, Blattfeder, Druckfeder
- 18: erstes (oberes) Ende des Haltemittels 16
- 19: zweites (unteres) Ende des Haltemittels 16
- 20: Stellmittel, Schlauch
- 21: Widerlager
- 22: Lagerpunkt an der Wandung 09 der Öffnung 07 für einen als Wippe ausgebildeten Schenkel 05 am nachlaufenden Ende des Aufzugs 03a
- 23: Abstützpunkt des Federelements 17 an der Wandung 08 der Öffnung 07 oder an der Wandung 10 des Kanals
- 24: Lagerpunkt, Abstützpunkt des Haltemittels 16 in einer Nut 15 des Kanals 06a
- 25: Klemmpunkt zwischen dem Haltemittel 16 und dem Schenkel 05 am nachlaufenden Ende 12 des Aufzugs 03a
- 26: erster Hebelarm des Schenkels 05
- 27: zweiter Hebelarm des Schenkels 05
- 28: Biegekante des Schenkels 05
- 29: Arbeitsfläche des Aufzugs 03a

- a: Abstand
- b: Abstand
- c: Länge
- d: Stellweg
- e: Abstand
- t: Tiefe des Kanals 06a

- B: Breite der Nut 15
- D: Dicke des Haltemittels 16
- P: Produktionsrichtung des Zylinders 01a
- S: Schlitzweite der Öffnung 07
- T: auf der Mantelfläche 02 des Zylinders 01a auf der Öffnung 07 aufliegende Tangente

- α: Winkel zwischen der sich von der vorderen Kante 13 zum Kanal 06a erstreckenden Wandung 08 und einer auf der Mantelfläche 02 des Zylinders 01 a auf der Öffnung 07 aufliegenden Tangente T
- β: Winkel zwischen der sich von der hinteren Kante 14 zum Kanal 06a erstreckenden Wandung 09 und einer auf der Mantelfläche 02 des Zylinders 01a auf der Öffnung 07 aufliegenden Tangente T
- δ: Winkel der Abkantung 26
- ε: Winkel der Abkantung 27
- ϕ: Winkle zwischen den Hebelarmen 26 und 27
- η: Winkel zwischen dem Hebelarm 27 und der Tangente T

- F1; F2: Kräfte in zwei in der Querschnittsebene des Kanals 06a lotrecht aufeinander stehenden Richtungen am Abstützpunkt 23
- F3: vom Haltemittel 16 am Klemmpunkt 25 ausgeübte Kraft
- F4: Zugkraft in tangentialer Richtung zur Mantelfläche 02

## Patentansprüche

1. Vorrichtung bestehend aus einem Zylinder (01 a) einer Rotationsdruckmaschine und einem Aufzug (03a), wobei der Aufzug (03a) auf einer Mantelfläche (02) des Zylinders (01a) aufliegt, wobei der Aufzug (03a) in Produktionsrichtung (P) des Zylinders (01a) ein nachlaufendes Ende (12) mit einem abgekanteten Schenkel (05) mit einer Biegekante (28) mit einem von der Biegekante (28) ausgehenden, zum Rand des Schenkels (05) gerichteten ersten Hebelarm (26) und einem zwischen der Biegekante (28) des Schenkels (05) und der Abkantung am Ende (12) des Schenkels (05) angeordneten zweiten Hebelarm (27) aufweist, wobei die beiden Hebelarme (26; 27) auf der mit einer Arbeitsfläche (29) des Aufzugs (03a) verbundenen Seite des Schenkels (05) miteinander einen von der Biegekante (28) ausgehenden stumpfen Winkel (ϕ) ausbilden, wobei der Schenkel (05) beim Auflegen des Aufzugs (03a) auf der Mantelfläche (02) des Zylinders (01 a) in eine Öffnung (07) an der Mantelfläche (02) des Zylinders (01a) einführbar ist, **dadurch gekennzeichnet, dass** sich der in die Öffnung (07) eingeführte Schenkel (05) an seiner Biegekante (28) in einem Lagerpunkt (22) an einer zu einem in dem Zylinder (01a) angeordneten Kanal (06a) erstreckenden Wandung (09) kippbar abstützt, wobei der von der Biegekante (28) ausgehende zweite Hebelarm (27) des Schenkels (05) des auf der Mantelfläche (02) des Zylinders (01a) gespannten Aufzugs (03a) mit der Wandung (09) einen spitzen Winkel (ε) ausbildet.

2. Vorrichtung nach Anspruch 1, **dadurch gekennzeichnet, dass** der von der Biegekante (28) ausgehende erste Hebelarm (26) mit der Wandung (09) einen spitzen Winkel (δ) ausbildet.

3. Vorrichtung nach Anspruch 1 oder 2, **dadurch gekennzeichnet, dass** der Winkel (ε) oder der Winkel (δ) jeweils zwischen 15° und 25° beträgt.

4. Vorrichtung nach Anspruch 1, **dadurch gekennzeichnet, dass** der Schenkel (05) an einem vom Lagerpunkt (22) beabstandeten Klemmpunkt (25) eine von einem im Kanal (06a) angeordneten Haltemittel (16) ausgeübte Kraft (F3) zum Halten des Aufzugs (03a) auf der Mantelfläche (02) des Zylinders (01 a) aufnimmt.

5. Vorrichtung nach Anspruch 4, **dadurch gekennzeichnet, dass** die im Klemmpunkt (25) auf den Schenkel (05) ausgeübte Kraft (F3) auf die Wandung (09) gerichtet ist.

6. Vorrichtung nach Anspruch 1, **dadurch gekennzeichnet, dass** eine Länge (c) des zweiten Hebelarms (27) in etwa doppelt so lang ist wie eine Länge (b) des ersten Hebelarms (26).

7. Vorrichtung nach Anspruch 1, **dadurch gekennzeichnet, dass** sich der Lagerpunkt (22) auf einer unter einem Winkel (β) zum Kanal (06a) abfallenden Wandung (09) befindet, wobei der Winkel (β) zwischen der Wandung (09) und einer auf der Öffnung (07) aufliegenden Tangente (T) zwischen 80° und 95° beträgt.

8. Vorrichtung nach Anspruch 1, **dadurch gekennzeichnet, dass** der zweite Hebelarm (27) mit der auf der Öffnung (07) aufliegenden Tangente (T) einen spitzen Winkel (η) ausbildet.

9. Vorrichtung nach Anspruch 4, **dadurch gekennzeichnet, dass** der Schenkel (05) die vom Haltemittel (16) ausgeübte Kraft (F3) an seinem Rand aufnimmt.

10. Vorrichtung nach Anspruch 4, **dadurch gekennzeichnet, dass** die vom Haltemittel (16) ausgeübte Kraft (F3) eine der Wirkrichtung dieser Kraft (F3) entgegengerichtete Kraft (F4) erzeugt, die den auf der Mantelfläche (02) des Zylinders (01 a) aufliegenden Aufzugs (03a) spannt.

11. Vorrichtung nach Anspruch 4, **dadurch gekennzeichnet, dass** der Aufzug (03a) in Verbindung mit dem Haltemittel (16) ein den Aufzug (03a) nachspannendes, Längenänderungen des Aufzugs (03a) selbsttätig ausgleichendes System bildet.

12. Vorrichtung nach Anspruch 10, **dadurch gekennzeichnet, dass** die der Wirkrichtung der vom Haltemittel (16) ausgeübten Kraft (F3) entgegengerichtete Kraft (F4) am hinteren Ende (12) des Aufzugs (03a) in tangentialer Richtung zur Mantelfläche (02) angreift.

## Claims

1. An apparatus comprising a cylinder (01 a) of a rotary printing press and a packing (03a), wherein the packing (03a) rests on an external face (02) of the cylinder (01 a), wherein in the production direction (P) of the cylinder (01 a) the packing (03a) has a trailing end (12) with an angled arm (05) with a bending edge (28) with a first lever arm (26) starting from the bending edge (28) and directed towards the edge of the arm (05) and a second lever arm (27) arranged between the bending edge (28) of the arm (05) and the angled portion at the end (12) of the arm (05), wherein on the side of the arm (05) connected to an operative face (29) of the packing (03a) the two lever arms (26; 27) form with each other an obtuse angle (φ) starting from the bending edge (28), wherein the arm (05) is capable of being inserted into an opening (07) in the external face (02) of the cylinder (01 a) when the packing (03a) is positioned on the external face (02) of the cylinder (01 a), **characterized in that** the arm (05) inserted into the opening (07) is supported on its bending edge (28) so as to be capable of being tilted in a mounting point (22) on a wall (09) extending to a channel (06a) formed in the cylinder (01a), and wherein the second lever arm (27) - starting from the bending edge (28) - of the arm (05) of the packing (03a) clamped on the external face (02) of the cylinder (01 a) forms an acute angle (ε) with the wall (09).

2. An apparatus according to Claim 1, **characterized in that** the first lever arm (26) starting from the bending edge (28) forms an acute angle (δ) with the wall (09).

3. An apparatus according to Claim 1 or 2, **characterized in that** the angle (ε) or the angle (δ) amounts to between 15° and 25° in each case.

4. An apparatus according to Claim 1, **characterized in that** at a clamping point (25) situated at a distance from the mounting point (22) the arm (05) absorbs a force (F3) exerted by a holding means (16) arranged in the channel (06a) for holding the packing (03a) on the external face (02) of the cylinder (01a).

5. An apparatus according to Claim 4, **characterized in that** the force (F3) exerted upon the arm (05) at the clamping point (25) is directed towards the wall (09).

6. An apparatus according to Claim 1, **characterized in that** a length (c) of the second lever arm (27) is approximately twice as long as a length (b) of the first lever arm (26).

7. An apparatus according to Claim 1, **characterized in that** the mounting point (22) is situated on a wall (09) descending at an angle (β) towards the channel (06a), wherein the angle (β) between the wall (09) and a tangent (T) resting on the opening (07) amounts to between 80° and 95°.

8. An apparatus according to Claim 1, **characterized in that** the second lever arm (27) forms an acute angle (η) with the tangent (T) resting on the opening (07).

9. An apparatus according to Claim 4, **characterized in that** the arm (05) receives at its edge the force (F3) which is exerted by the holding means (16).

10. An apparatus according to Claim 4, **characterized in that** the force (F3) exerted by the holding means (16) produces a force (F4) which is directed contrary to the operative direction of the said force (F3) and which clamps the packing (03a) resting on the external face (02) of the cylinder (01a).

11. An apparatus according to Claim 4, **characterized in that** the packing (03a) forms, in conjunction with the holding means (16), a system which finally clamps the packing (03a) and which automatically compensates changes in the length of the packing (03a).

12. An apparatus according to Claim 10, **characterized in that** the force (F4) directed contrary to the operative direction of the force (F3) exerted by the holding means (16) engages on the rear end (12) of the packing (03a) in a direction tangential with respect to the external face (02).

## Revendications

1. Dispositif comprenant un cylindre (01 a) d'une machine d'impression rotative et un habillage (03a), l'habillage (03a) reposant sur une surface d'enveloppe (02) du cylindre (01 a), l'habillage (03a) présentant dans le sens de production (P) du cylindre (01 a) une extrémité (12) disposée en aval avec une branche (05) chanfreinée avec une arête de pliage (28) avec un premier bras de levier (26) partant de l'arête de pliage et orienté vers le bord de la branche (05) et un second bras de levier (27) disposé entre l'arête de pliage (28) de la branche (05) et le chanfrein sur l'extrémité (12) de la branche (05), les deux bras de levier (26 ; 27) formant entre eux sur le côté, relié à une surface de travail (29) de l'habillage (03a), de la branche (05) et un angle (φ) obtus partant de l'arête de pliage (28), la branche (05) pouvant être introduite lors de la pose de l'habillage (03a) sur la surface d'enveloppe (02) du cylindre (01a) dans une ouverture (07) sur la surface d'enveloppe (02) du cylindre (01 a), **caractérisé en ce que** la branche (05) introduite dans l'ouverture (07) s'appuie de façon basculante sur son arête de pliage (28) dans un point de palier (22) sur une paroi (09) s'étendant vers un canal (06a) disposé dans le cylindre (01 a), le second bras de levier (27) partant de l'arête de pliage (28), de la branche (05) de l'habillage (03a) tendu sur la surface d'enveloppe (02) du cylindre (01a) formant un angle (ε) aigu avec la paroi (09).

2. Dispositif selon la revendication 1, **caractérisé en ce que** le premier bras de levier (26) partant de l'arête de pliage (28) forme avec la paroi (09) un angle (δ) aigu.

3. Dispositif selon la revendication 1 ou 2, **caractérisé en ce que** l'angle (ε) ou l'angle (δ) est compris respectivement entre 15° et 25°.

4. Dispositif selon la revendication 1, **caractérisé en ce que** la branche (05) reçoit sur un point de serrage (25) espacé du point de palier (22) une force (F3) exercée par un moyen de retenue (16) disposé dans le canal (06a) pour le maintien de l'habillage (03a) sur la surface d'enveloppe (02) du cylindre (01 a).

5. Dispositif selon la revendication 4, **caractérisé en ce que** la force (F3) exercée au point de serrage (25) sur la branche (05) est dirigée sur la paroi (09).

6. Dispositif selon la revendication 1, **caractérisé en ce qu'**une longueur (c) du second bras de levier (27) a une longueur à peu près double d'une longueur (b) du premier bras de levier (26).

7. Dispositif selon la revendication 1, **caractérisé en ce que** le point de palier (22) se trouve sur une paroi (09) descendant vers le canal (06a) en formant un angle (β), l'angle (β) étant compris entre 80° et 95° entre la paroi (09) et une tangente (T) reposant sur l'ouverture (07).

8. Dispositif selon la revendication 1, **caractérisé en ce que** le second bras de levier (27) forme un angle (η) aigu avec la tangente (T) reposant sur l'ouverture (07).

9. Dispositif selon la revendication 4, **caractérisé en ce que** la branche (05) reçoit sur son bord la force (F3) exercée par le moyen de retenue (16).

10. Dispositif selon la revendication 4, **caractérisé en ce que** la force (F3) exercée par le moyen de retenue (16) génère une force (F4) orientée dans le sens contraire au sens d'action de cette force (F3), qui tend l'habillage (03a) reposant sur la surface d'enveloppe (02) du cylindre (01 a).

11. Dispositif selon la revendication 4, **caractérisé en ce que** l'habillage (03a) forme en liaison avec le moyen de retenue (16) un système resserrant l'habillage (03a) et compensant automatiquement des variations en longueur de l'habillage (03a).

12. Dispositif selon la revendication 10, **caractérisé en ce que** la force (F4) orientée dans le sens contraire au sens d'action de la force (F3) exercée par le moyen de retenue (16) s'applique sur l'extrémité (12) arrière de l'habillage (03a) dans le sens tangentiel à la surface d'enveloppe (02).
